# EUROPÄISCHE PATENTSCHRIFT

(11) **EP 1 961 900 B1**
(45) Veröffentlichungstag und Bekanntmachung des Hinweises auf die Patenterteilung: **16.09.2009**
(21) Anmeldenummer: 08001086.1
(22) Anmeldetag: 22.01.2008
(51) Int. Cl.: E05D 15/10, B63B 19/00, E05F 3/10

(54) **Vorrichtung zur schocksicheren Türanordnung**
Device for shock-proof door assembly
Dispositif de système de portière anti-chocs

(30) Priorität: 22.02.2007 DE 102007008717
(43) Veröffentlichungstag der Anmeldung: 27.08.2008
(73) Patentinhaber: TKMS Blohm + Voss Nordseewerke GmbH, 26725 Emden (DE)
(72) Erfinder: Atli, Ahmet, 26802 Moormerland (DE)
(74) Vertreter: Hansmann, Dierk

(56) Entgegenhaltungen:
- EP-A- 1 752 602
- DE-A1- 19 909 365
- DE-A1-102004 016 091

## Beschreibung

Die Erfindung bezieht sich auf eine Vorrichtung zur schocksicheren, dichtenden Türanordnung auf Marineschiffen mit einem verschiebbar angeordnetem Verschlußelement zum Verschließen und zur Freigabe einer Öffnung, wobei das verschlußelement mechanisch über Stellelemente mit einer Verzahnung aus einer am Verschlußelement angeordneten zahnstange und einem eingreifenden Ritzel verschiebbar und in der Schließstellung über korrespondierenden Aufnahmen an einer Zarge unter Einschaltung von Dichtungen gehalten ist.

Anordnungen von Stahlschiebetüren sind bekannt, wobei die Verstellung über zugeordnete Hydraulikaggregate erfolgt. Es hat sich aber gezeigt, daß diese bekannten Antriebsausbildungen für einen Schockfall nicht geeignet sind.

Nach der EP-A-1 752 602 ist eine Anordnung mit einem verstellbaren verschlußelement bekannt, wobei über einen Antrieb durch eine Zahnstange mit einer Verzahnung in der Ebene des Verschlußelementes eine Verstellung erfolgt. Hierbei wird über einen Mechanismus das Verschlußelement vor dem Öffnungsvorgang in eine Abstandslage für die Verstellung gebracht. Eine derartige Ausbildung mit zueinander abgestimmten verstellbaren Teilchen ist nicht geeignet, auf Marineschiffen für ein schocksicheres, dichtendes Verschlußelement eingesetzt zu werden.

Aufgabe der Erfindung ist es, eine einsatzfähige kompakte Ausbildung der gattungsgemäßen Art zu schaffen, die den auftretenden Kräften im Schockfall standhält und eine einfache Ausbildung ermöglicht.

Die Lösung dieser Aufgabe wird erfindungsgemäß dadurch gelöst, daß das Verschlußelement eine Zahnstange mit einer Verzahnung senkrecht zur Ebene des Verschlußelementes aufweist und über eine im Bereich der Zarge zugeordnete Getriebeeinheit über ein Antriebsritzel eines Antriebes verschiebbar ist, wobei die Zahnstange innerhalb des Verschlußelementes oder auf dem Verschlußelement angeordnet ist und der Randbereich des verschlußelementes in der Schließstellung mindestens teilweise in korrespondierende keilförmige Taschen aufnehmbar und über Haltewinkel an zugeordneten Dichtungen fixierbar ist.

Hierdurch ist es möglich, lose bewegliche Teile zu reduzieren und damit eine funktionsfähige einfache Anordnung auszubilden, die für eine Schockbeanspruchung auf Marineschiffen geeignet ist.

Eine einfache Ausbildung wird dadurch geschaffen, daß der Antrieb der Getriebeeinheit als Elektro-, Hydraulik- oder Pneumatikmotor ausgebildet ist.

Um die Funktionsfähigkeit auch bei Ausfall des Antriebsaggregates zu gewährleisten, ist vorgesehen, daß die Getriebeeinheit nach außen geführten Zapfen für eine aufsteckbare Handkurbel als Notbetätigung beiderseits des Verschlußelementes aufweist.

In der Zeichnung ist ein Ausführungsbeispiel der Erfindung schematisch dargestellt. Es zeigen:
- Fig. 1: eine Vorderansicht einer Anordnung und
- Fig. 2: eine Draufsicht gemäß Fig. 1

Bei der gezeigten Anordnung ist eine Stahlschiebetür 1 als Verschlußelement über Rollen 2 in einer Führung 3 verschiebbar zur Freigabe einer Öffnung angeordnet. Die Stahlschiebetür 1 wird dabei in der geschlossenen Stellung in keilförmige Taschen 4 einer Zarge 5 zur Anlage an Dichtungen 6 über korrespondierende Randbereiche 7 und über Haltewinkel 8 fixiert.

In dieser Ausbildung ist eine Zahnstange 9 in die Stahlschiebetür 1 integriert, wobei ein zugeordnetes Getriebe 10 mit einem elektrischen Antriebsmotor 11 im Bereich der Zarge 5 angeordnet ist und mit einem Antriebsritzel des Getriebes 10 in die Zahnstange 9 zur Verstellung und Arretierung eingreift.

Das Getriebe 10 ist mit nach außen geführte Zapfen 12, 13 versehen, die von der Innen -und Außenseite zugänglich sind, um einen Notbetrieb für die Verstellung, beispielsweise mit einer Handkurbel, durchzuführen.

Selbstverständlich ist es auch möglich, eine Anordnung nach dem gleichen Prinzip mit einem Triebstock einzusetzen, um einen entsprechenden Linearantrieb zu schaffen.

## Patentansprüche

1. Vorrichtung zur schocksicheren, dichtenden Türanordnung auf Marineschiffen mit einem verschiebbar angeordnetem Verschlußelement (1) zum Verschließen und zur Freigabe einer Öffnung, wobei das Verschlußelement (1) mechanisch über Stellelemente mit einer Verzahnung aus einer am Verschlußelement angeordneten zahnstange (9) und einem eingreifenden Ritzel verschiebbar und in der Schließstellung über korrespondierenden Aufnahmen an einer Zarge (5) unter Einschaltung von Dichtungen (6) gehalten ist, **dadurch gekennzeichnet, daß** das Verschlußelement (1) eine Zahnstange (9) mit einer Verzahnung senkrecht zur Ebene des Verschlußelementes (1) aufweist und über eine im Bereich der Zarge (5) zugeordnete Getriebeeinheit (10) über ein Antriebsritzel eines Antriebes (11) verschiebbar ist, wobei die Zahnstange (9) innerhalb des Verschlußelementes (1) oder auf dem Verschlußelement (1) angeordnet ist und der Randbereich (7) des Verschlußelementes (1) in der Schließstellung mindestens teilweise in korrespondierende keilförmige Taschen (4) aufnehmbar und über Haltewinkel (8) an zugeordneten Dichtungen (6) fixierbar ist.

2. Vorrichtung nach Anspruch 1, **dadurch gekennzeichnet, daß** der Antrieb (11) der Getriebeeinheit als Elektro-, Hydraulik- oder Pneumatikmotor ausgebildet ist.

3. Vorrichtung nach Anspruch 1 oder 2, **dadurch gekennzeichnet, daß** die Getriebeeinheit (10) nach außen geführten zapfen (12, 13) für eine aufsteckbare Handkurbel als Notbetätigung beiderseits des Verschlußelementes (1) aufweist.

## Claims

1. Device for a shockproof, sealing door assembly on naval ships, with a closure element (1) disposed in a displaceable manner for closing and for uncovering an opening, wherein the closure element (1) is mechanically displaceable via actuating elements with a tooth system consisting of a rack (9) disposed on the closure element and a meshing pinion, and in the closed position is retained via corresponding receptacles at a frame (5), with seals (6) being interposed, **characterised in that** the closure element (1) comprises a rack (9) with a tooth system perpendicular to the plane of the closure element (1) and is displaceable via a gear unit (10) associated in the region of the frame (5) via a drive pinion of a drive (11), wherein the rack (9) is disposed inside the closure element (1) or on the closure element (1), and in the closed position the edge region (7) of the closure element (1) can be accommodated at least partly in wedge-shaped pockets (4) and fixed via retaining angles (8) to associated seals (6).

2. Device according to Claim 1, **characterised in that** the drive (11) of the gear unit is formed as an electric motor, a hydraulic motor or a pneumatic motor.

3. Device according to Claim 1 or 2, **characterised in that** the gear unit (10) comprises pins (12, 13) which are led outwards for an attachable crank handle as emergency actuation on both sides of the closure element (1).

## Revendications

1. Dispositif pour système de portière antichocs, étanche sur des vaisseaux marins, avec un élément de fermeture (1), agencé de manière mobile, pour la fermeture et pour le dégagement d'une ouverture, ledit élément de fermeture (1) pouvant être déplacé mécaniquement, au moyen d'élément de réglage avec une denture composée d'une crémaillère(9) disposée sur ledit élément de fermeture et d'un pignon d'attaque, et étant maintenu dans la position de fermeture, à un dormant (5), au moyen de réceptacles correspondants, avec l'intervention de joints d'étanchéité (6), **caractérisé en ce que** l'élément de fermeture (1) présente une crémaillère (9) avec une denture perpendiculaire au plan dudit élément de fermeture (1), et peut être déplacé au moyen d'un pignon de commande d'un système d'entraînement (11), par l'intermédiaire d'une unité d'engrenage(10), qui est disposée dans la région du dormant, la crémaillère (9) étant disposée à l'intérieur de l'élément de fermeture (1) ou sur ledit élément de fermeture (1), et la région marginale (7) dudit élément de fermeture (1) pouvant être logé, au moins partiellement, dans la position de fermeture, dans des poches (4) cunéiformes, et fixé à des joints d'étanchéité (6) associés, par l'intermédiaire de cornières de fixation (8).

2. Dispositif selon la revendication 1, **caractérisé en ce que** le système d'entraînement (11) de l'unité d'engrenage est constitué par un moteur électrique, hydraulique ou pneumatique.

3. Dispositif selon revendication 1 ou 2, **caractérisé en ce que** l'unité d'engrenage (10) présente, des deux côtés de l'élément de fermeture (1) des tourillons (12, 13) dirigés vers l'extérieur, pour une manivelle enfichable, en tant que système d'actionnement de secours.
